# EUROPÄISCHE PATENTSCHRIFT

(11) **EP 0 216 327 B1**
(45) Veröffentlichungstag und Bekanntmachung des Hinweises auf die Patenterteilung: **31.10.1990**
(21) Anmeldenummer: 86112959.1
(22) Anmeldetag: 19.09.1986
(51) Int. Cl.: B65D 30/08

(54) **Kunststoffbeutel zur Vakuumverpackung**
Plastic bag for vacuum packages
Sachet en plastique pour emballage sous vide

(30) Priorität: 23.09.1985 US 778875
(43) Veröffentlichungstag der Anmeldung: 01.04.1987
(73) Patentinhaber: TILIA TRUST REG., San Anselmo California 94960 (US)
(72) Erfinder: Kristen, Hanns J., San Anselmo California 94960 (US)
(74) Vertreter: von Bülow, Tam, Dr.

(56) Entgegenhaltungen:
- DE-A- 1 761 403
- DE-A- 2 332 927

## Beschreibung

Die Erfindung betrifft einen Kunststoffbeutel gemäß dem Oberbegriff des Patentanspruches 1. Ein solcher Kunststoffbeutel ist aus der US-A 2 778 173 bekannt. Bei der luftdichten Verpackung von Nahrungsmitteln in Kunststoffbeuteln ist es wünschenswert, möglichst keinerlei Lufteinschlüsse im Inneren des Beutels zu haben. Zu diesem Zwecke sind bei der US-A 2 778 173 eine oder beide Seiten des Beutels mit Vorsprüngen bzw. Erhebungen versehen, so daß sich, wenn die Schicht an dem zu verpackenden Gut anliegt, zwischen der Schicht und dem Gut Kanäle bilden, die ein vollständiges Absaugen der im Inneren des Beutels vorhandenen Luft ermöglichen. Bei dem bekannten Beutel sind die zwischen den Kanälen vorhandenen Erhöhungen bzw. Vorsprünge in der Querschnittansicht dreieck-oder halbkreisförmig und in der Draufsicht auf die Ebene der Schicht kreisförmig oder quadratisch. Bei einer dort gezeigten Variante mit zwei Schichten ist die zur Außenseite des Beutels weisende Fläche eben, was zur Folge hat, daß die Wandstärke der inneren, verformten Schicht nicht gleichförmig ist. Dies wiederum hat zur Folge, daß für die Vorsprünge ein zusätzlicher Materialbedarf vorhanden ist, da die Festigkeit eher, durch die dünnsten Stellen bestimmt wird. Auch wird hierdurch das Verschweißen erschwert, da ein einwandfreies, luftdichtes Verschweißen im Bereich der Vorsprünge praktisch nur dann erreicht werden kann, wenn das Material der Erhebungen weggeschmolzen wird. Dies ist aber oftmals wieder Anlaß zu Undichtigkeiten. Wird dagegen weniger intensiv verschweißt, so besteht die Gefahr von Lufteinschlüssen. Auch läßt sich eine derartige Innenschicht mit Erhebungen praktisch nur durch Extrodieren erhalten.

Bei einer weiteren Variante der US-A 2 778 173 ist nur eine Schicht vorhanden, bei der die Vorsprünge bzw. Erhebungen auf der einen Seite durch Materialverformung erzeugt werden, der Gestalt, daß auf der anderen Seite der Schicht entsprechende Vertiefungen vorhanden sind. Damit erhält man zwar senkrecht zur Ebene der Schicht eine gleichmäßige Materialstärke, jedoch nicht senkrecht zum Verlauf der geformten Oberfläche, so daß die Reißfestigkeit geringer ist, als die des unverformten Ausgangsmateriales. Ein zweischichtiger Aufbau ist bei dieser Variante nicht gezeigt. Er hätte auch das Problem von Lufteinschlüsssen zwischen den beiden Schichten.

Weitere bekannte Kunststoffbeutel zu diesem Zwecke sind aus ebenen Kunststoffolien oder -schläuchen hergestellt und haben den Nachteil, daß es kaum möglich ist, in ihnen durch Absaugen der Luft ein Vakuum zu erzeugen. Sind nämlich diese Beutel mit Nahrungsmitteln gefüllt, beispielsweise mit einem Stück Fleisch und wird dann von der noch offenen Seite des Beutels eine Absaugdüse, die an eine Vakuumpumpe angeschlossen ist, in den Beutel gesteckt, so werden nach kurzer Absaugzeit die einander gegenüberliegenden Wände des Beutels im Bereich um die Absaugdüse aneinander kleben. Der Beutel dichtet also die Spitze der Absaugdüse ab, so daß ein weiteres Abpumpen der Luft nicht mehr möglich ist. Es bleiben also Lufteinschlüsse im Beutel, so daß die verpackten Nahrungsmittel doch relativ schnell verderben, insbesondere aufgrund des noch vorhandenen Sauerstoffes im Inneren des Beutels. Weiterhin können während des Absaugens auch die Wände des Beutels an den Lebensmitteln fest anliegen, so daß dort eine Zwischendichtung stattfindet und die Luft aus hinteren Teilen (im Bereich des geschlossenen Endes des Beutels) nicht abgesaugt werden kann. Meistens ist auch zu beobachten, daß die Luft an den Ecken des Beutels nicht abgesaugt wird.

Aus der US-PS 3 809 217 ist ein mehrschichtiger Beutel bekannt, mit einer flachen äußeren Schicht und einer mäanderförmig geprägten inneren Schicht, wobei diese beiden Schichten miteinander verbunden sind. Aufgrund der mäanderförmigen Struktur der inneren Schicht sind allerdings zwischen der inneren und der äußeren Schicht Lufteinschüsse vorhanden, so daß dieser Beutel für die Vakuumverpackung von Nahrungsmitteln nicht geeignet ist. Es hat sich nämlich herausgestellt, daß die lebensmittelverträglichen Kunststoffe, wie z.B. Polyethylen oder Polypropylen, sauerstoffdurchlässig sind, so daß zumindest der zwischen den beiden Schichten befindliche Sauerstoff in das Innere des Beutels eindiffundieren kann und die Lebensmittel verderben wird. Selbst wenn also die äußere Schicht absolut gas- und damit auch sauerstoffdicht ist, wird die zwischen den beiden Schichten eingeschlossene Luft noch die Lebensmittel verderben. Die innere Schicht kann dagegen nicht aus absolut luftundurchlässigem Material gemacht werden, da alle heute bekannten absolut gasdichten Kunststoffe nicht lebensmittelverträglich sind. Im übrigen ist es wesentlicher Zweck des Beutels der US-PS 3 809 217, eine relativ steife Verpackung für flache Gegenstände zu schaffen, die den verpackten Gegenstand auch meachnisch schützt und ein Ertasten des Beutelinhaltes verhindern soll. Für Lebensmittel, die meist nicht eine flache Form haben, ist daher auch aus diesem Grunde der Beutel nicht geeignet.

Aus der US-PS 4 093 068 ist ebenfalls ein Zweischichtbeutel zur Verpackung von Gegenständen bekannt. Dieser Beutel hat nach innen ragende Luftkissen, die den Verpackungsinhalt fixieren sollen. Aus obigen Gründen ist auch dieser Beutel für die Vakuumverpackung von Lebensmitteln nicht geeignet.

Aufgabe der Erfindung ist es, den Kunststoffbeutel der eingangs genannten Art dahingehend zu verbessern, daß die im Inneren des Beutels vor der Erzeugung des Vakuums vorhandene Luft vollständig abgesaugt werden kann. Natürlich soll dieser Beutel auch aus lebensmittelverträglichem Material sein und das spätere Eindringen von Luft und insbesondere von Sauerstoff verhindern. Schließlich soll die funktionsgerechte Handhabung des Beutels, also das Erzeugen des Vakuums und das Versiegeln so einfach durchzuführen sein, daß diese Arbeitsschritte auch im normalen Haushalt durchgeführt werden können.

Erfindungsgemäß wird diese Aufgabe bei einem Beutel gemäß dem Oberbegriff des Patentanspruches 1 dadurch gelöst, daß beide Schichten (9, 11) vollflächig miteinander verbunden und gleichlaufend verformt sind.

Vorteilhafte Ausgestaltungen und Weiterbildungen der Erfindung sind den Unteransprüchen zu entnehmen.

Als innere Schicht wird nach der Erfindung bevorzugt Polyethylen verwendet. Auch Polypropylen kommt in Frage. Diese beiden Kunststoffe sind zwar in hervorragendem Maße lebensmittelbeständig, d.h. es finden keinerlei chemische Reaktionen zwischen Lebensmitteln und diesen Kunststoffen statt. Sie sind allerdings nicht absolut luftdicht und erlauben insbesondere das Durchdiffundieren von Sauerstoff. Darüber hinaus sind diese Materialien meist nicht kochfest und haben auch nur eine vergleichsweise geringe mechanische Festigkeit, so daß sie leicht eingeritzt werden können, womit dann das Vakuum wieder beseitigt würde. Ihre Erweichungs- bzw. Fließtemperatur liegt in der Größenordnung von 150_{°}C bis 160_{°}C. Als äußere Schicht wird vorzugsweise Polyester verwendet. Es kommt auch Polyamid in Frage. Diese Materialien sind nicht lebensmittelbeständig, d.h. Lebensmittel, die mit ihnen über längere Zeit in Berührung stehen, verderben. Andererseits sind diese Materialien absolut sauerstoffundurchlässig. Ihre Fließ- bzw. Erweichungstemperatur liegt ca. 80_{°}C höher als die der Materialien der inneren Schicht.

Bei der Erfindung sind diese beiden Schichten zum einen vollflächig miteinander verbunden, sei es durch Laminieren oder durch Koextrudieren. Es sind also keinerlei Luft- oder Sauerstoffeinschlüsse zwischen den beiden Schichten vorhanden. Zusätzlich ist zumindest die innere Schicht, vorzugsweise beide Schichten nun so verformt bzw. geprägt, daß sie eine Vielzahl von Kanälen an der nach innen, also zum Lebensmittel hin weisenden Seite der inneren Schicht hat. Diese Kanäle verhindern ein vollständiges Kollabieren des Beutels beim Absaugen. Damit kann also die gesamte Luft aus dem Beutel abgesaugt werden, ohne daß irgendwo Lufteinschlüsse verbleiben. Wichtig ist, daß die beiden Schichten gleichlaufend verformt sind. Dies hat den Vorteil, daß die Herstellung des Beutels relativ einfach ist.

Die Kanäle verlaufen gitterartig, sind also hinsichtlich einer beim Absaugen durch sie strömenden Luft miteinander verbunden. Von den vielen denkbaren Ausführungsbeispielen der Anordnung solcher Kanäle zeigt ein präzises beschriebenes Ausführungsbeispiel der Erfindung drei Scharen von jeweils parallel zueinander verlaufenden Kanälen, die sich jeweils in einem Punkt kreuzen. Die zwischen diesen Kanälen dann stehenbleibenden "Erhebungen" haben dann die Form eines Dreiecks. Allerdings können auch die derart verlaufenden Kanälen die Erhebungen andere Formen haben, wie z.B. Rechteck, Kreis etc.

Eine Verbilligung des Beutels erhält man nach einer weiteren Variante der Erfindung dadurch, daß nur die eine Wand die Kanäle hat, während die andere, gegenüberliegende Wand eben bzw. flach ist und keine Kanäle hat. Auch diese Wand sollte jedoch aus zwei Schichten bestehen, um die Lebensmittelverträglichkeit und die Sauerstoffundurchlässigkeit zu erreichen. Natürlich ist es auch möglich, beide gegenüberliegenden Wände des Beutels mit den Kanälen zu versehen.

Im folgenden wird die Erfindung anhand von Ausführungsbeispielen im Zusammenhang mit der Zeichnung ausführlicher erläutert. Es zeigt:
Fig. 1 eine perspektivische Ansicht des Kunststoffbeutels im Zusammenhang mit der Düse einer Vakuumpumpe und einer Vorrichtung zum Versiegeln des Beutels;
Fig. 2 eine vergrößerte Teilansicht der Innenseite des Beutels;
Fig. 3 eine vergrößerte Schnittansicht des Beutels;
Fig. 4 eine Draufsicht auf die Innenseite einer Variante des Beutels.

Fig. 1 zeigt den Kunststoffbeutel 1, in dessen Öffnung eine Düse 3 einer Vakuumpumpe eingeschoben ist. Diese Düse hat ein relativ flaches Mundstück, so daß der Beutel 1 durch beidseitig angeordnete Klemmbacken 5, die beispielsweise aus Hartgummi bestehen, im Bereich dieses Mundstückes abgedichtet werden kann, wenn die Klemmbacken in Richtung aufeinanderzu gedrückt werden. Die Wände des Beuteils bestehen aus zwei Schichten, nämlich einer inneren Schicht 9 aus thermoplastischem Kunststoff, der lebensmittelverträglich ist sowie einer äußeren Schicht 11 aus einem flexiblen Kunststoff, der Luft- und insbesondere sauerstoffundurchlässig ist. Die innere Schicht ist derart verformt bzw. geprägt, daß sie mehrere miteinander verbundene Kanäle 13 besitzt. Ist die Öffnung des Beutels durch die Klemmbacken 5 und auch an der Ober- und Unterseite des flachen Mundstückes der Düse 3 verschlossen, so wird die nicht dargestellte Vakuumpumpe eingeschaltet und die Luft aus dem Inneren des Beutels wird abgesaugt. Ein vollständiges Kollabieren des Beutels tritt jedoch aufgrund der Kanäle 13 nicht auf, so daß die Luft vollständig abgesaugt werden kann, so daß ein ausreichendes Vakuum erzeugt werden kann. Der mechanische Druck der Klemmbacken 5 bewirkt, daß der Beutel während des Absaugvorganges dicht verschlosssen ist. Ist das ausreichende Vakuum hergestellt, so wird der Beutel durch Niederdrücken der Siegelbacken 7 heiß versiegelt. Danach werden die Klemmbacken 5 und die Siegelbacken 7 von dem Beutel entfernt und die Düse 3 wird herausgezogen. Die Beutel können als einzelne Beutel oder in Form einer Rolle vorliegen.

Aus Fig. 2 ist ein Ausführungsbeispiel der Kanäle 13 besser zu erkennen. Die innere Schicht 9 ist so geprägt, daß sie rechteckige Vorsprünge 15 hat, die ihrerseits so angeordnet sind, daß sich zwischen ihnen durchgehende und miteinander verbundene Kanäle 13 ergeben.

Aus Fig. 3 ist zu erkennen, daß die Verformung zur Bildung der Kanäle 13 sowohl an der inneren Schicht 9 als auch an der äußeren Schicht 11 vorgenommen wurde, wobei beide Schichten vollflächig miteinander verbunden sind. Weiterhin ist Fig. 3 zu entnehmen, daß nur eine Wand des Beutels diese Verformungen und Kanäle 13 aufweisen muß, während die gegenüberliegende Wand aus zwei ebenen Schichten 9' und 11' besteht, die von ihrem Material her den Schichten 9 und 11 entsprechen. Selbst wenn sich die beiden gegenüberliegenden Wände des Beutels berühren, so bleiben bis zur Erzeugung des benötigten Vakuums doch die Kanäle 13 erhalten.

Fig. 4 zeigt eine weitere Anordnung von Vorsprüngen 15 und Kanälen 13. Die Vorsprünge 15 sind hierbei als gleichseitige Dreiecke ausgebildet, so daß drei Scharen von jeweils zueinander parallelen Kanälen 13, 13' und 13" gebildet werden, die sich jeweils unter einem Winkel von 60_{°} schneiden

Wie eingangs erwähnt, besteht die innere Schicht vorzugsweise aus Polyethylen, das zwar lebensmittelbeständig ist, jedoch nicht absolut sauerstoffundurchlässig sowie auch nicht kochfest und schließlich eine relativ geringe Festigkeit aufweist. Die äußere Schicht besteht dagegen vorzugsweise aus Polyester oder Polyamid, das gute mechanische Festigkeitseigenschaften hat, absolut luft- und insbesondere sauerstoffundurchlässig ist, nicht jedoch absolut lebensmittelbeständig ist. Die Plastifizierungstemperatur der äußeren Schicht liegt etwa in der Größenordnung von 240_{°}C, während die der inneren Schicht in der Größenordnung von 150_{°}C bis 160_{°}C liegt. Die Temperaturdifferenz der Plastifizierungstemperatur zwischen innerer und äußerer Schicht liegt damit bei ca. 80_{°}C. Wird mit den Siegelbacken 7 die äußere Schicht erwärmt, so wird dadurch auch die innere Schicht erwärmt, die dann verschweißt wird. Aufgrund der höheren Plastifizierungs- und damit auch Schmelztemperatur der äußeren Schicht besteht auch nicht die Gefahr, daß während des Versiegeins Bereiche des Beutels soweit durchschmelzen, daß dort Löcher bestehen.

In einer praktischen Ausführung liegt die Gesamtdicke der Schichten 9 und 11 einer Wand zwischen 67 und 100 wm. Die äußere Schicht hat dabei eine Dicke in der Größenordnung von 12 bis 15 u, während der Rest auf die innere Schicht fällt.

## Patentansprüche

1. Kunststoffbeutel zur Vakuumverpackung insbesondere zur Vakuumverpackung von Nahrungsmitteln, bei dem mindestens eine Wand aus mehreren miteinander verbundenen Schichten besteht, von denen die innere Schicht (9) aus thermoplastischem Kunststoff und die äußere Schicht (11) aus einem gasundurchlässigen Material ist, wobei beide Schichten (9, 11) miteinander verbunden sind und zumindest die innere Schicht (9) derart verformt ist, daß sie Vertiefungen bzw. Kanäle (13) auf der bloßliegenden Innenseite aufweist, wobei diese Kanäle (13) gitterartig miteinander verbunden sind, dadurch gekennzeichnet, daß beide Schichten (9, 11) vollflächig miteinander verbunden und gleichlaufend verformt sind.

2. Kunststoffbeutel nach Anspruch 1, dadurch gekennzeichnet, daß die innere Schicht (9) aus Polyethylen oder Polypropylen ist.

3. Kunststoffbeutel nach Anspruch 1 oder 2, dadurch gekennzeichnet, daß die äußere Schicht (11) aus Polyester oder Polyamid ist.

4. Kunststoffbeutel nach einem der Ansprüche 1 bis 3, dadurch gekennzeichnet, daß die zwischen den Kanälen (13) vorhandenen Erhöhungen bzw. Vorsprünge (15) in Draufsicht auf die Ebene der Schicht die Form eines Dreiecks haben, so daß drei Scharen (13, 13', 13") sich in jeweils einem Punkt kreuzender Kanäle vorhanden sind.

5. Kunststoffbeutel nach einem der Ansprüche 1 bis 4, dadurch gekennzeichnet, daß nur eine Wand des Beutels Kanäle hat, während die andere Wand aus einer ebenen Schicht besteht.

6. Kunststoffbeutel nach einem der Ansprüche 1 bis 5, dadurch gekennzeichnet, daß nur eine Wand des Beutels die Kanäle (13) aufweist, während die andere Wand aus zwei ebenen Schichten (9',11') besteht, die hinsichtlich ihres Materiales den Schichten (9, 11) der erstgenannten Wand des Beutels entsprechen.

## Claims

1. A plastic bag for vacuum packaging, in particular for vacuum packaging of food, in the case of which at least one wall consists of a plurality of interconnected layers, the inner layer (9) being made of a thermoplastic material and the outer layer (11) being made of a material which is impermeable to gas, said two layers (9, 11) being interconnected and at least the inner layer (9) being shaped in such a way that it includes recesses or channels (13) on the exposed inner surface, said channels (13) being interconnected so as to form a latticelike pattern, characterized in that the two layers (9, 11) are joined together over their entire surfaces and are shaped in the same manner.

2. A plastic bag according to claim 1, characterized in that the inner layer (9) is made of polyethylene or polypropylene.

3. A plastic bag according to claim 1 or 2, characterized in that the outer layer (11) is made of polyester or polyamide.

4. A plastic bag according to one of the claims 1 to 3, characterized in that, when seen in a top view of the plane of the layer, the raised portions or projections (15), which are provided between the channels (13), are triangular in shape so that there are provided three sets (13, 13' 13") of channels intersecting respectively in one point.

5. A plastic bag according to one of the claims 1 to 4, characterized in that only one wall of the bag is provided with channels, whereas the other wall consists of a flat layer.

6. A plastic bag according to one of the claims 1 to 5, characterized in that the channels (13) are formed in only one wall of the bag, whereas the other wall is composed of two flat layers (9', 11') corresponding with regard to their materials to the layers (9, 11) of the first-mentioned wall of the bag.

## Revendications

1. Sachet en matière synthétique pour emballage sous vide, notamment pour l'emballage sous vide de produits alimentaires, dans lequel au moins une paroi est constituée par une pluralité de couches reliées entre elles, la couche intérieure (9) étant formée d'une matière synthétique thermoplastique et la couche extérieure (11) étant formée d'un matériau imperméable aux gaz, cependant que les deux couches (9, 11) sont reliées l'une à l'autre et qu'au moins la couche intérieure (9) est façonnée de manière à présenter sur sa face intérieure exposée des creux ou canaux (13) reliés entre eux à la manière d'une grille, caractérisé en ce que les deux couches (9, 11) sont reliées l'une à l'autre par toute leur surface et façonnées de manière simultanée et synchrone.

2. Sachet en matière synthétique selon la revendication 1, caractérisé en ce que la couche intérieure (9) est formée de polyéthylène ou de polypropylène.

3. Sachet en matière synthétique selon la revendication 1 ou 2, caractérisé en ce que la couche extérieure (11) est formée de polyester ou de polyamide.

4. Sachet en matière synthétique selon l'une des revendications 1 à 3, caractérisé en ce qu'entre les canaux (13) sont définies des saillies ou protubérances (15) qui, en vue de dessus sur le plan de la couche, présentent une forme triangulaire, de telle sorte que soient prévus trois groupes (13, 13', 13") de canaux en chaque point où ces derniers se croisent.

5. Sachet en matière synthétique selon une des revendications 1 à 4, caractérisé en ce qu'une seule des parois du sachet est pourvue de canaux, tandis que l'autre paroi est constituée par une couche lisse.

6. Sachet en matière synthétique selon l'une des revendications 1 à 5, caractérisé en ce qu'une seule paroi du sachet est pourvue de canaux (13), tandis que l'autre paroi est constituée par deux couches lisses (9', 11') dont les matériaux respectifs correspondent aux matériaux des couches (9, 11) de la paroi du sachet citée en premier lieu.
